# FASCICULE DE BREVET EUROPEEN

(11) **EP 0 004 504 B1**
(45) Date de publication et mention de la délivrance du brevet: **14.11.1984**
(21) Numéro de dépôt: 79400172.7
(22) Date de dépôt: 16.03.1979
(51) Int. Cl.: E04H 17/20, E04H 17/10

(54) **Clôture réalisée au moyen de poteaux en profilé de section polygonale**
Zaun mit einem vieleckigen Querschnitt aufweisenden Pfosten
Fence comprising posts of polygonal cross-section

(30) Priorité: 23.03.1978 FR 7808453
(43) Date de publication de la demande: 03.10.1979
(73) Titulaire: DIRICKX S.A., F-53800 Renaze (FR)
(72) Inventeur: Berthault, Daniel Marie Marcel, F-44000 Sautron (FR)
(74) Mandataire: Bressand, Georges

## Description

La présente invention concerne une clôture réalisée au moyen de poteaux obtenus chacun à partir d'un profilé de section fermée présentant un plan de symétrie et dans la face avant duquel est formée une rainure à contre-dépouille pour la fixation à un niveau réglable au moyen d'un boulon vissé dans un écrou engagé dans la rainure, d'une attache traversée par le boulon et serrée contre cette face avant pour le montage d'un garnissage tel que grillage, treillis, fils tendus, etc.

On connaît un poteau pour clôture décrit au DE-U-75 21 860 obtenu à partir d'un profilé de section fermée comportant une reinure en T dans laquelle est inséré et retenu un écrou immobilisé par un boulon pour la fixation d'une attache constituant un simple crochet disposé au droit de la rainure du poteau.

On a également décrit au DE-U--6938724, un poteau pour clôture comportant une partie frontale en forme de T qui est engagée dans une encoche centrale d'une attache pourvue de crochets d'extrémité.

Dans les poteaux connus de ce genre, la glissière est formée en saillie sur le corps du poteau et les attaches consistuent pour ainsi dire des curseurs qui doivent être introduits à partir du haut du poteau pour être amenés par coulissement au niveau où leur fixation est prévue. De plus, ces poteaux, pourvus de leurs accessoires, ont un aspect inesthétique du fait que les glissières et les attaches qu'elles supportent sont apparentes.

La présente invention a pour objet une clôture réalisée au moyen de poteaux du type précité, caractérisée en ce que la rainure de chaque poteau a une forme en queue d'aronde et en ce que le garnissage est fixé, d'une part au moins sur les poteaux d'extrémité qui peuvent être des poteaux d'ancrage, au moyen d'attaches solidarisées chacune avec le poteau correspondant par un boulon vissé dans un écrou ancré dans la rainure en queue d'aronde de ce poteau, d'autre part sur les autres poteaux au moyen d'agrafes en U dont l'âme recouvre au moins un fil de garnissage et dont les extrémités sont conformées de telle sorte qu'une fois engagées dans la rainure, elles s'y encastrent par déformation élastique et y sont retenues par arc-boutement au contact des flancs de la rainure.

Cet agencement permet de monter en applique sur les poteaux les attaches qui peuvent donc être mises en place, et le cas échéant retirées, indépendamment les unes des autres ce qui permet de conduire avec beaucoup de souplesse les opérations de construction de la clôture. Un autre avantage est que le poteau a une forme ramassée, son espace intérieur creux étant mis à profit pour réaliser l'ancrage des attaches, qui peuvent se présenter sous la forme de simples barrettes horizontales. L'ensemble de la clôture peut ainsi avoir un bon aspect.

L'attache a avantageusement la forme d'un C dont l'âme est, dans sa partie centrale, appliquée contre le poteau et dont les parties d'extrémité, dégagées par rapport au poteau, grâce à deux pans coupés de ce dernier, sont utilisables, de même que les ailes du C, pour le montage d'accessoires et/ou d'éléments de garnissage.

De préférence l'attache en C forme deux griffes identiques, espacées verticalement et réunies par un montant central dans lequel est ménagé un trou pour le passage du boulon d'assemblage. L'écrou conjugué avec ce dernier peut avoir une forme trapézoïdale et être utilisé conjointement avec une platine en U dont les ailes, sous l'effet du serrage, sont capables de s'écarter en vernant s'écraser au contact des flancs de la rainure en queue d'aronde.

Lorsque le garnissage est constitué par des fils parallèles tendus, ou bien par un grillage maintenu au moyen de fils tendus, celles des attaches fixées à un poteau d'extrémité de la clôture qui se trouve en haut du poteau peut être utilisée pour la fixation à la fois d'un fil tendu, sur une aile de la griffe supérieure, et de l'extrémité d'une jambe de force, nécessaire pour encaisser la traction du fil, sur l'aile correspondante de la griffe inférieure. S'il s'agit d'un poteau d'angle, une disposition équivalente peut être adoptée pour la partie de clôture correspondant à l'autre côté de l'angle, en utilisant les portions d'extrémité des griffes.

Lorsque le garnissage est constitué par un treillis soudé à fils de chaîne et fils de trame, deux attaches sont en principe prévues sur chaque poteau et l'on fait en sorte que deux fils de trame, verticaux, soient emprisonnés dans chacune des attaches, de part et d'autre de la rainure centrale du poteau, le serrage des boulons d'assemblage assurant, par l'intermédiaire des fils de trame, l'application des fils de chaîne au contact des surfaces planes adjacentes du poteau.

Quel que soit le mode de garnissage, il est possible d'immobiliser par rapport à un poteau quelconque tout fil franchissant la rainure centrale du poteau en utilisant une agrafe en U dont l'âme recouvre le fil et dont les extrémités sont conformées de telle sorte qu'une fois engagées dans la rainure elles s'y encastrent par déformation élastique et y sont retenues par arc-boutement au contact des flancs de la rainure.

Dans le cas où le garnissage est constitué, ou est complété, par des lisses, il est possible de réaliser ces lisses à partir du même profilé que celui des poteaux et d'utiliser pour la fixation de chaque lisse entre deux poteaux des équerres portées par les attaches de poteau, et sur une aile horizontale desquelles la lisse est fixée par un boulonnage dont l'écrou est ancré dans la rainure en queue d'aronde de la lisse, c'est à dire de la même façon que pour l'assemblage d'une attache avec un poteau. Il est alors souhaitable, pour favoriser l'écoulement des eaux de pluie et réduire le risque d'oxydation de la matière, que la face du profilé qui est opposée à la rainure en queue d'aronde ait une forme en dos d'âne ou en toit à double pente.

L'invention sera explicitée au cours de fa description qui va suivre, en référence aux dessins annexés, dans lesquels:

la Fig. 1 est une vue en élévation d'une clôture garnie d'un grillage;
-la Fig. 2 est une vue en coupe d'un profilé à partir duquel sont obtenus les poteaux de la Fig. 1 et qui en section a une forme générale heptagonale;
- la Fig. 3 est une vue à plus grande échelle d'une tête de poteau montrant des agrafes de retenue des fils du grillage et de fils tendus de maintient;
-la Fig. 4 est une vue, également à plus grande échelle, de la tête du poteau d'extrémité de la Fig. 1;
-la Fig. 5 est une vue en coupe du poteau d'angle de la Fig. 1 montrant une attache fixée au poteau;
- la Fig. 6 est une vue en perspective d'une tête de poteau d'angle montrant une attache reliée aux deux parties correspondantes de la clôture;
- la Fig. 7 est une vue en perspective de l'agrafe de retenue de fil;
- la Fig. 8 est une vue en coupe horizontale partielle d'un poteau dans la rainure duquel est encastrée et retenue l'agrafe de la Fig. 7;
- la Fig. 9 est une vue en élévation d'une clôture dont le garnissage est constitué par un treillis soudé;
- la Fig. 10 est une vue transversale en coupe montrant le mode de fixation de la clôture sur le poteau au moyen d'une attache fixée à ce dernier;
- la Fig. 11 est une vue en élévation correspondante;
- la Fig. 12 est une vue en élévation d'une tête de poteau munie d'une attache pour la fixation des extrémités adjacentes de deux lisses hautes;
- la Fig. 13 est une vue en coupe de la lisse de la Fig. 12;
- la Fig. 14 est une vue en élévation d'une zone d'extrémité d'une clôture dont le garnissage est formé essentiellement de fils tendus.

La Fig. 1 représente la zone d'extrémité d'une clôture rectiligne 1 comportant des poteaux 2 et 2A dont le pied est ancré dans des blocs de fondation enterrés 3 et qui supportent un garnissage 4 formé d'une grillage à mailles en losange. Chaque poteau 2 ou 2A est formé à partir d'un profilé fermé 6, représenté en section à la Fig. 2, symétrique par rapport à un plan XX qui, à la Fig. 1 est perpendiculaire au plan de la clôture. Sur sa face tournée vers l'intérieur du terrain bordé par la clôture 1, le profilé comporte une glissière qui est une rainure en queue d'aronde 7 dont l'ouverture d'entrée est délimitée par la face avant du poteau présentant deux surfaces planes 8 perpendiculaires au plan de symétrie, auxquelles font suite deux faces obliques 9, formant pan coupé, qui s'étendent à peu près sur la demi-hauteur du profilé. Le profil est complété par deux faces latérales planes parallèles 11 et par une face terminale, opposée à la rainure 7, de forme en dos d'âne, définie par deux surfaces planes 12 faisant entre elles un angle très obtus. La forme générale est dont heptagonale.

Pour la fixation d'accessoires sur certains des poteaux 2, et en particulier sur le poteau extrême 2A de la Fig. 1, sont prévues des attaches ou ferrures 13 qui ont, en plan, une forme en C et constituent deux griffes identiques 14, 16 espacées parallèlement l'une à l'autre et réunies par un montant 17 au centre duquel est menagé un trou 18 pour le passage d'un boulon d'assemblage 19 qui peut être vissé dans un écrou trapézoïdal 21 engagé dans la rainure 7, avec interposition d'une platine en U 22 dont les flancs, initialement parallèles, s'écartent au serrage en s'appliquant contré les flancs 7 a de la rainure 7. Dans cette position la face arrière 13a de l'âme 23 de l'attache en C 13 est, dans sa partie centrale, serrée contre les faces 8 du poteau 2, tandis que la partie d'extrémité 24 de l'âme 23, l'aile 26 et le coude terminal 27 de chaque griffe 14, 16 peuvent être utilisés pour l'accrochage d'éléments complémentaires de la clôture. C'est ainsi que sur les ailes 26 de la griffe supérieure 14 et de la griffe inférieure 16 de l'attache haute du poteau 2A sont engagés respectivement par son oeil 28a un tendeur 28 pour un til tendu 29 destiné à assurer la bonne tenue du grillage 4 et le trou d'extrémité 31a d'une jambe de force 31, dont l'autre extrémité est ancrée dans le sol en 32. De même l'attache basse 13 du poteau 2A supporte, sur l'aile 26 de la griffe 14 un autre tendeur 28 pour un second fil tendu 29.

Dans l'exemple de la Fig. 1 les poteaux autres que les poteaux extrêmes, tels que 2A, sont dépourvues d'attaches 13. La rainure en queue d'aronde 7 est toutefois mise à profit pour l'ancrage d'agrafes 34 qui maintiennent le grillage appliqué contre le poteau. Chaque agrafe (Fig. 7 et 8) a la forme d'un U dont l'âme constitue une lame rectangulaire 36 destinée à retenir un ou plusieurs fils du grillage et dont les ailes 37, de forme trapézoïdale, se terminent chacune par un rebord 38 coudé parallèlement à la lame 36 et prolongé latéralement par deux rabats élastiques divergents 39, capables de s'engager, en se déformant elastiquement, à l'intérieur de la rainure 7 du poteau adjacent pour se dépolyer finalement en s'arc-boutant au contact des flancs 7a de la rainure, assurant ainsi un maintien efficace du grillage au contact du pot eau.

A la Fig. 6 le poteau 2A est un poteau d'angle qui comporte non seulement les éléments représentés à la Fig. 1 pour la fixation de la partie de clôture 1, mais encore des moyens pour retenir une partie de clôture, dont on n'a représenté qu'un fil tendu supérieur 30, fixé par une boucle torsadée 30a sur la partie d'extrémité 34 de la griffe supérieure 14 de l'attache haute 13, et l'extrémité supérieure d'une jambe de forde 35 dont le trou d'extrémité 35a est engagé dans la partie d'extrémité 24 de la griffe inférieure 16 de la même attache.

Aux Fig. 9 à 11, le garnissage de la clôture est réalisé au moyen d'un treillis soudé 40 comportant des fils de chaîne horizontaux 41 et des fils de trame verticaux 42, complété par des lisses hautes 43 insérées entre les poteaux 2 successifs.

Pour la fixation du treillis 40, chaque poteau est muni de deux attaches 13, respectivement haute et basse. Comme représenté aux Fig. 10 et 11, au droit d'un poteau 2 deux fils de trame 42 sont retenus à l'intérieur des attaches 13, de part et d'autre de la rainure centrale 7, et appuyée sur la face arrière 13a de l'âme des attaches sous l'effet du serrage des boulons 19, ce qui provoque l'application au contact serré des surfaces frontales 8 du poteau et du fil de chaîne adjacent 41, qui en tête repose sur le dessus de la griffe d'attache supérieure 14, et en pied a un simple contact avec le dessous de la griffe d'attache inférieure 16. Les autres fils de chaîne 41 sont retenus au droit de chaque poteau par des agrafes 34.

Les lisses 43 sont obtenues à partir du même profilé 6 que les poteaux 2 et leur fixation est assurée, à chaque extrémité, au moyen d'une équerre 44 dont une aile longue 46, verticale, est retenue sur les deux ailes 26 adjacentes des griffes d'attache 14, 16, grâce à deux trous 47 traversés par les barrettes respectives. Cette aile longue 46 est en outre appuyée contre les coudes terminaux 27. Quant à l'aile courte 48, horizontale, elle comporte un trou 49 à travers lequel est engagé un autre boulon 19 qui, de la même façon que le premier boulon de fixation des attaches 13, est vissé dans un écrou trapézoïdal 21 prisonnier de la rainure inférieure 7, en queue d'aronde, de la lisse 43.

Tandis qu'aux Fig. 9 à 11 le plan de l'aile longue verticale 46 des équerres 44 est disposée parallèlement au plan de la clôture, cette aile est, aux Fig. 12 et 13 qui représentent le cas où des lisses hautes 43 relient les poteaux entre eux, sans que soit utilisé un treillis soudé, orientée dans une direction perpendiculaire. L'aile longue 46 est alors retenue sur les coudes terminaux 27 des griffes 14, 16.

A la Fig. 14 le garnissage de la clôture est réalisé au moyen de simples fils 51 tendus parallèlement les uns aux autres et reliés chacun à un poteau d'extrémité 2A, qui peut être un poteau d'angle, par l'intermédiaire d'un tendeur 28 accroché à une attache correspondante 13. Pour assurer la stabilité de la clôture, le tendeur 28 du fil supérieur 51 est porté par la griffe d'attache supérieure 14 du haut du poteau 2A et il est prévu, d'une part une barre d'écartement 52, travaillant à la compression, dont les extrémités sont portées respectivement par la griffe d'attache inférieure 16 de la même attache 13 et par la griffe inférieure 16 d'une attache 13 correspondante du poteau adjacent 2, d'autre part un fil 53, formant hauban, tendu en diagonale entre la griffe supérieure 14 de l'attache de pied du poteau 2A et la griffe inférieure de l'attache 13 du poteau 2, par l'intermédiaire de tendeurs 28.

La référence 54 désigne des bouchons obturant les extrémités libres des poteaux 2 et des lisses 43.

De préférence le profilé 6 utilisé pour l'exécution tant des poteaux 2 que des lisses 43 est obtenu par laminage à chaud d'un tube rond soudé, résultant du roulage d'une tôle SEND-ZIMIR, (marque déposée), c'est à dire galvanisée par voie électrostatique.

## Revendications

1. Clôture réalisée au moyen de poteaux (2, 2A) obtenus chacun à partir d'un profilé (6) de section polygonale, présentant un plan de symétrie (XX) dans la face avant duquel est formé une rainure à contre-dépouille (7) pour la fixation à un niveau réglable, au moyen d'un boulon (19) vissé dans un écrou (21) engagé dans la rainure, d'une attache (13) traversée par le boulon et serrée contre cette face avant pour le montage d'un garnissage (4) tel que grillage, treillis, fils tendus, etc.., caractérisée en ce que la rainure (7) de chaque poteau (2, 2A) a une forme en queue d'aronde et en ce que le garnissage (4) est fixé, d'une part au moins sur les poteaux d'extrémité (2A) qui peuvent être des poteaux d'ancrage, au moyen d'attaches (13) solidarisées chacune avec la poteau correspondant par un boulon (19) vissé dans un écrou (21) ancré dans la rainure en queue d'aronde (7) de ce poteau, d'autre par sur les autres poteaux (2) au moyen d'agrafes en U (34) dont l'âme (36) recouvre au moins un fil de garnissage et dont les extrémités sont conformées de telle sorte qu'une fois engagées dans la rainure (7) elles s'y encastrent par déformation élastique et y sont retenues par arc-boutement au contact des flancs (7a) de la rainure.

2. Clôture suivant la revendication 1, caractérisée en ce que chaque attache (13) a, comme connu en soi, la forme d'un C et en ce que l'âme (23) du C est, dans sa partie centrale, appliquée contre deux faces planes (8) de l'avant du poteau (2 ou 2A) qui la porte tandis que ses parties d'extrémité (24), dégagées par rapport au poteau grâce à deux pans coupés (9) de ce dernier, sont utilisables, de même que les ailes (26) et les coudes terminaux (27) du C; pour le montage d'accessoires et/ou d'éléments du garnissage (4).

3. Clôture suivant la revendication 2, caractérisée en ce que chaque attache (13) en forme de C est constituée par deux griffes identiques (14, 16) espacées verticalement et réunies par un montant central plat (17) que traverse la boulon d'assemblage (19).

4. Clôture suivant l'une des revendications 1 à 3, caractérisée en ce que l'écrou (21, de forme trapézoïdale est utilisé conjointement avec une platine en U (22) dont les ailes, au serrage, s'écartent en s'appliquant à plat sur les flancs (7a) de la rainure en queue d'aronde (7).

5. Clôture suivant l'une des revendication 1 à 4, caractérisée en ce que la face arrière de chaque poteau (2, 2A) qui est opposée à la rainure en queue d'aronde (7) a une forme en dos d'âne, définie par deux surfaces planes (12) faisant entre elles un angle obtus.

6. Clôture suivant la revendication 1, caractérisée en ce que l'âme de chaque agrafe en U (34) forme une lame (36) appliquant le fil ou les fils contre le poteau (2, 2A) correspondant et dont les ailes (37) sont prolongées par des rebords (38) pourvus chacun de deux rabats divergents (39) susceptibles d'être engagés élastiquement dans la rainure en queue d'aronde (7) dudit poteau (2, 2A) jusqu'à une position d'ancrage pour laquelle les rabats s'arc-boutent sur les flancs (7a) de la rainure.

7. Clôture suivant la revendication 1, dont la garnissage (4) comprend des fils tendus, caractérisée en ce que sur chacune des attaches (13) d'un poteau d'extrémité (2A) est accrochée, à l'une (14) des griffes, une extrémité d'un fil tendu (29), le cas échéant avec interposition d'un tendeur (28).

8. Clôture suivant la revendication 7, caractérisée en ce que sur l'attache (13) de tête est fixée, au moyen de la griffe (16) autre que celle qui reçoit l'extrémité du fil tendu correspondant, l'une des extrémités d'une jambe de force (31) dont l'autre extrémité est ancrée dans le sol.

9. Clôture suivant la revendication 7, caractérisée en ce que sur le poteau (2) adjacent au poteau d'extrémité (2A) est fixée en tête une attache (13) sur laquelle est retenue l'une des extrémités, d'une part d'une barre d'écartement (52) horizontale, dont l'autre extrémité est fixée sur l'attache de tête (13) du poteau d'extrémité (2A), d'autre part d'un til tendu (53) formant hauban dont l'autre extrémité est fixée à l'attache de pied (13) du poteau d'extrémité (2A).

10. Clôture suivant la revendication 1, dont le garnissage (4) est constitué par un treillis soude (40) comportant des fils de chaîne horizontaux (41) et des fils de trame (42) verticaux, caractérisée en ce que deux attaches (13) sont fixées sur chaque poteau, et en ce que deux fils de trame (42) sont retenus dans chacune des attaches (13), de part et d'autre de la rainure centrale (7) du poteau, le serrage des boulons d'assemblage (19) assurant, par l'intermédiaire des fils de trame (41 l'application des fils de chaîne (42) au contact des surfaces planes adjacentes (8) du poteau.

11. Clôture suivant la revendication 10, caractérisée en ce que chaque agrafe (34) a deux ailes (37) prolongées chacune par un rebord (38) qui supporte deux rabats élastiques divergents (39).

12. Clôture suivant l'une des revendications 1 et 7 à 10, comportant des lisses (43) fixées aux poteaux, avec utilisation d'équerres dont l'aile horizontale est reliée par vissage aux lisses, caractérisée en ce que chaque lisse (43) est obtenue à partir du même profilé que celui des poteaux (2) et est fixée à chacune de ses extrémités sur une attache (13) fixée sur le poteau (2) correspondant, au moyen d'une équerre (44) portée par l'attache (13), et dont une aile horizontale (48) est traversée par un boulon (19) vissé dans un écrou (21) ancré dans la rainure en queue d'aronde (7) de la lisse (43).

13. Clôture suivant la revendication 12, caractérisée en ce que chaque équerre (44) a une aile verticale (46) dans laquelle sont formés deux trous (47) engagés dans les griffes respectives (14, 16) de l'attache (13).

14. Clôture suivant l'une revendications 1 et 7 à 13, comportant un poteau d'extrémité (2A) auquel sont fixés par leurs extrémités adjacentes deux éléments de clôture, caractérisée en ce que les éléments de montage (28, 31) de l'une des parties de clôture sont reliés à l'une des ailes (26) des griffes (14, 16) de l'attache de tête (13) du poteau d'extrémité (2A), tandis que les éléments de montage (30, 35) de l'autre partie de clôture sont reliés à la portion d'extrémité (24) de l'âme (23) des griffes (14, 16) de cette même attache (13).

## Patentansprüche

1. Durch Pfosten (2, 2A) gebildeter Zaun,
wobei jeder Pfosten aus einem eine Symmetrieebene (XX) aufweisenden Profilträger (6) mit vieleckigem Querschnitt hergestellt ist, in dessen Vorderseite eine Nut mit gegenläufiger Abschrägung (7) ausgebildet ist zur Befestigung eines Halters (13) in einstellbarer Höhe mittels einer Schraube (19), die in einer in die Nut eingesetzten Mutter (21) eingeschraubt ist,
-wobei der Halter (13) von der Schraube durchquert und gegen diese Vorderseite gedrückt wird zur Montage einer Auskleidung (4), etwas eines Gitters, eines Geflechts, von gespannten Drähten usw., dadurch gekennzeichnet, - daß die Nut (7) jedes Pfostens (2, 2A) die Form eines Schwalbenschwanzes hat und
- daß die Auskleidung (4) befestigt ist: einerseits wenigstens an den Endpfosten (2A), die Verankerungspfosten sein können, mit Hilfe von Haltern (13), von denen jeder mit dem entsprechenden Pfosten durch eine Schraube (19) verbunden ist, die in eine in der schwalbenschwanzförmigen Nut (7) des Pfostens verankerte Mutter (21) eingeschraubt ist, andererseits an den durch den Pfosten (2) mit Hilfe von U-förmigen Klammern (34), deren Mittelteil (36) wenigstens einen Auskleidungsdraht bedeckt und deren Enden derart ausgebildet sind, daß sie, einmal in die Nut (7) eingesetzt, dort durch elastische Verformung einrasten und dort in Berührung mit den Flanken (7a) der Nut durch Verspreizen gehalten werden.

2. Zaun nach Anspruch 1, dadurch gekennzeichnet,
- daß jeder Halter (13) in an sich bekannter Weise C-förmig ist und
- daß das Mittelteil (23) des C in seiner Mitte an zwei ebenen Flächen (8) des Vorderteils des Pfostens (2) oder 2A) anliegt, der es trägt, während seine Endteile (24), die gegenüber dem Pfosten durch zwei schrägen Kanten (9) des letzteren frei sind, und auch als Schenkel (26) sowie Endwinkelstücke (27) des C verwendbar sind zum Anbau von Zubehör und/oder Elementen der Auskleidung (4).

3. Zaun nach Anspruch 2, dadurch gekennzeichnet,
-daß jeder C-förmige Halter (13) aus zwei identischen Klauen (14, 16) besteht, die in senkrechtem Abstand angeordnet und durch einen mittleren flachen Steg (17) miteinander verbunden sind, den die Verbindungsschraube (19) durchquert.

4. Zaun nach einem der Ansprüche 1 bis 3, dadurch gekennzeichnet,
-daß die trapezförmige Mutter (21) gemeinsam mit einer U-förmigen Platte (22) verwendet wird, deren Schenkel sich beim Klemmen spreizen und flach an den Schenkeln (7a) der schwalbenschwanzförmigen Nut (7) anliegen.

5. Zaun nach einem der Ansprüche 1 bis 4, dadurch gekennzeichnet,
- daß die der schwalbenschwanzförmigen Nut (7) gegenüberliegende Rückseite jedes Pfostens (2, 2A) die Form eines Dachs hat, das durch zwei ebene Flächen (12) gebildet ist, die miteinander einen stumpfen Winkel einschließen.

6. Zaun nach Anspruch 1, dadurch gekennzeichnet,
- daß das Mittelteil jeder U-förmigen Klammer (34) ein Blatt (36) bildet, das den oder die Drähte an den entsprechenden Pfosten (2, 2A) drückt und dessen Schenkel (27) durch Ränder (38) verlängert sind, die jeweils mit divergierenden Laschen (39) versehen sind, die elastisch in die schwalbenschwanzförmige Nut (7) des Pfostens (2, 2A) bis in eine Verankerungsstellung eingesetzt werden können, in der die Laschen sich an den Flanken (7a) der Nut verspreizen.

7. Zaun nach Anspruch 1,
- dessen Auskleidung (4) gespannte Drähte aufweist, dadurch gekennzeichnet,
- daß an jedem Halter (13) eines Endpfostens (2A) an einer (14) der Klauen eine Ende eines gespannten Drahts (29), gegebenenfalls unter Zwischenschaltung eines Spanners, eingehängt ist.

8. Zaun nach Anspruch 7, dadurch gekennzeichnet,
- daß am kopfseitigen Halter (13) mittels einer anderen Klaue als derjenigen, die das Ende des entsprechenden gespannten Drahts aufnimmt, eines der Enden einer Stütze befestigt ist, deren anderes Ende am Boden verankert ist.

9. Zaun nach Anspruch 7, dadurch gekennzeichnet,
- daß an dem dem Endpfosten (2A) benachbarten Pfosten (2) am Kopf ein Halter (13) befestigt ist, an dem eines der Enden gehalten wird, und zwar einerseits eines waagerechten Spreizstabs (52), dessen anderes Ende am kopfseitigen Halter (13) des Endpfostens (2A) befestigt ist, und andererseits eines gespannten Verankerungsdrahts (53), dessen anderen Ende am fußseitigen Halter (13) des Endpfostens (2A) befestigt ist.

10. Zaun nach Anspruch 1,
-dessen Auskleidung (4) aus einem verschweißten Geflecht (40) mit waagerechten Kettdrähten (41) und senkrechten Schußdrähten (42) bestent, dadurch gekennzeichnet,
- daß die beiden Halter (13) an jedem Pfosten befestigt sind und
-daß zwei Schußdrähte (42) an jedem der Halter (13) beiderseits der mittleren Nut (7) des Pfostens gehalten werden, wobei das Anziehen der Verbindungsschraube (19) über die Schußdrähte (41) das Anlegen der Kettdrähte (42) an die benachbarten ebenen Flächen (8) des Pfostens gewährleistet.

11. Zaun nach Anspruch 10, dadurch gekennzeichnet,
- daß jede Klammer (34) zwei Schenkel (37) hat, von denen jeder durch einen Rand (38) verlängert ist, der zwei elastische divergierende Laschen (39) trägt.

12. Zaun nach einem der Ansprüche 7 bis 10,
- mit an Pfosten unter Verwendung von Winkeln befestigten Handleisten (43), wobei der Schenkel der Winkel durch Verschrauben mit den Handleisten verbunden ist, dadurch gekennzeichnet,
- daß jede Handleiste (43) aus demselben Profilträger wie demjenigen der Pfosten (2) hergestellt und an jedem seiner Enden an einem am entsprechenden Pfosten (2) befestigten Halter (13) mittels eines vom Halter (13) getragenen Winkels (44) befestigt ist, dessen waagerechter Schenkel (48) von einer Schraube (19) durchquert wird, die in eine Mutter (21) eingeschraubt ist, die in der schwalbenschwanzförmigen Nut (7) der Handleiste (43) verankert ist.

13. Zaun nach Anspruch 12, dadurch gekennzeichnet,
-daß jeder Winkel (44) einen senkrechten Schenkel (46) hat, in dem zwei Löcher (47) ausgebildet sind, in die die jeweiligen Klauen (14, 16) der Halter (13) eingesetzt sind.

14. Zaun nach einem der Ansprüche 1 und 7 bis 13,
- mit einem Endpfosten (2A), an dem zwei Zaunelemente mit ihren benachbarten Enden eingesetzt sind, dadurch gekennzeichnet,
- daß die Montageelemente (28, 31) eines der Zaunteile mit einem der schenkel (26) der Klauen (14, 16) des kopfseitigen Halters (13) des Endpfostens (2A) verbunden sind, während die anderen Montageteile (30, 35) des anderen Zaunteils mit dem Endteil (24) des Mittelteils (23) der Klauen (14, 16) desselben Halters (13) verbunden sind.

## Claims

1. A fencing constructed by means of posts (2, 2A) each obtained from a polygonal- sectioned element (6) having a plane of symmetry (XX) in the front surface of which is formed a groove (7) having an inwardly divergent section for fastening at an adjustable level by means of a bolt (19) screwed into a nut (21) engaged in the groove, an attachment (13) through which the bolt extends and which is clamped against said front surface for mounting fencing equipment (4) such as wire-netting, trellis-work, taut wires, etc.., characterised in that the groove (7) of each post (2, 2A) has a dovetail shape and the fencing equipment (4) is fixed, on one hand, at least on the end posts (2A) which may be anchoring posts, by means of attachments (13) each of which is connected to the corresponding post by a bolt (19) screwed into a nut (21) anchored in the dovetail groove (7) of this post, on the other hand, on other posts (2) by means of U-shaped fasteners (34) whose web (36) overlaps at least a fencing equipment wire and whose ends are so shaped that, when they are engaged in the groove (7), they are embedded therein by a resilient deformation and retained therein by a wedging in contact with the sides (7a) of the groove.

2. A fencing according to claim 1, characterised in that each attachment (13) has, in the known manner, the shape of a C and the web (23) of the C is, in its central part, applied against two planar surfaces (8) of the front of the post (2 or 2A) which carries it, while its end parts (24) which are spaced from the post owing to two chamfered faces (9) of the post, may be used, as may also be used the wings (26) and the end elbows (27) of the C, for the mounting of accessories and/or elements of the fencing equipment (4).

3. A fencing according to claim 2, characterised in that each attachment (13) in the shape of a C is constituted by two identical claws (14, 16) which are vertically spaced apart and interconnected by a flat central upright (17) which the assembling bolt extends through.

4. A fencing according to one of the claims 1 to 3, characterised in that the nut (21) which is of trapezoidal shape is used jointly with a U-shaped plate (22) whose wings are moved apart upon clamping and are applied flat against the sides (7a) of the dovetail groove (7).

5. A fencing according to one of the claims 1 to 4, characterised in that the rear surface of each post (2, 2A) which is opposed to the dovetail groove (7) has a humped shape defined by two planar surfaces (12) which make an obtuse angle therebetween.

6. A fencing according to claim 1, characterised in that the web of each U-shapedi fastener (34) forms a strip (36) applying the wire or wires against the corresponding post (2, 2A), and the wings (37) thereof are extended by flanges (38) each provided with two divergent flaps (39) capable of being resiliently engaged in the dovetail groove (7) of said post (2, 2A) to an anchored position in which the flaps are wedged against the sides (7a) of the groove.

7. A fencing according to claim 1, whose fencing equipment (4) comprises taut wires, characterised in that there is hooked on each of the attachments (13) of an end post (2A), an end of a taut wire (29), with, as the case may be, interposition of a tensioning means (28).

8. A fencing according to claim 7, characterised in that there is fixed to the top attachment (13) by means of the claw (16) other than that which receives the corresponding taut wire, one of the ends of a strut (31) whose other end is anchored in the ground.

9. A fencing according to claim 7, characterised in that there is fixed on the post (2) adjacent to the end post (2A), at the top, an attachment (13) on which is retained one of the ends, on one hand, of a horizontal spacing bar (52) whose other end is fixed to the top attachment (13) of the end post (2A), on the other hand, of a taut wire (53) forming a guy whose other end is fixed to the bottom attachment (13) of the end post (2A).

10. A fencing according to claim 1, whose fencing equipment (4) is formed by a welded trellis-work (40) comprising horizontal warp wires (41) and vertical weft wires (42), characterised in that two attachments (13) are fixed on each post and two weft wires (42) are retained in each of the attachments (13) on each side of the central groove (7) of the post, the tightening of the assembling bolts (19) ensuring, through the medium of the weft wires (41), the application of the warp wires (42) in contact with the adjacent planar surfaces (8) of the post.

11. A fencing according to claim 10, characterised in that each fastener (34) has two wings (37) each extended by a flange (38) which supports two divergent resilient flaps (39).

12. A fencing according to one of the claims 7 to 10, including rails (43) fixed to the posts with the use of brackets whose horizontal branch is connected by screwing to the rails, characterised in that each rail (43) is obtained from the same section element as that of the posts (2) and is fixed at each of its ends to an attachment (13) fixed to the corresponding post (2), by means of a bracket (44) carried by the attachment (13) whose horizontal branch (48) has extending therethrough a bolt (19) screwed into a nut (21) anchored in the dovetail groove (7) of the rail (43).

13. A fencing according to claim 12, characterised in that each bracket (44) has a vertical branch (46) in which are formed two apertures (47) engaged in the respective claws (14, 16) of the attachment (13).

14. A fencing according to claims 1 and 7 to 13, comprising an end post (2A) to which are fixed by their adjacent ends two fencing elements, characterised in that the mounting elements (28, 31) of one of the parts of the fencing are connected to one of the wings (26) of the claws (14, 16) of the top attachment (13) of the end post (2A) while the mounting elements (30, 35) of the other part of the fencing are connected to the end portion (24) of the web (23) of the claws (14, 16) of this same attachment (13).
